# EUROPÄISCHE PATENTSCHRIFT

(11) **EP 4 291 410 B1**
(45) Veröffentlichungstag und Bekanntmachung des Hinweises auf die Patenterteilung: **09.10.2024**
(21) Anmeldenummer: 22761961.6
(22) Anmeldetag: 02.08.2022
(51) Int. Cl.: B41F 33/00

(54) **VERFAHREN ZUR FARBREGELUNG IN EINER DRUCKMASCHINE**
METHOD FOR INK CONTROL IN A PRINTING PRESS
PROCÉDÉ DE CONTRÔLE D'ENCRE DANS UNE PRESSE D'IMPRESSION

(30) Priorität: 11.08.2021 DE 102021120841
(43) Veröffentlichungstag der Anmeldung: 20.12.2023
(73) Patentinhaber: Koenig & Bauer AG, 97080 Würzburg (DE)
(72) Erfinder: FLEMMING, Steven, 10318 Berlin (DE)
(74) Vertreter: Koenig & Bauer AG
(86) Internationale Anmeldenummer: PCT/EP2022/071675
(87) Internationale Veröffentlichungsnummer: WO 2023/016861

(56) Entgegenhaltungen:
- DE-A1- 102008 041 426
- JP-A- 2000 313 103
- US-B1- 9 376 582

## Beschreibung

Die Erfindung betrifft ein Verfahren zur Farbregelung in einer Druckmaschine gemäß Anspruch 1.

Durch die JP 2000 313103 A ist bekannt, ein Ausgangssignal eines Detektors zum Erfassen der Farbmessung des Druckbildes einer Bahn einem Messumformer eines Farbreglers zuzuführen, wobei der Messumformer die Farbmessung in einen tatsächlichen Dickenwert einer Farbschicht für jede Druckfarbe umwandelt. Ein Sollwertumsetzer liefert eine bestimmte Messposition an eine Konsole und wandelt einen in einem Speicher gespeicherten Farbsollwert in einen Farbschicht-Solldickenwert um. Der Ist-Dickenwert einer Farbschicht und der Soll-Dickenwert der Farbschicht werden an einen Rechner geliefert, wo ein neuer Einstellbetrag eines hydraulischen Reglers aus dem Vergleichswert davon und einem zuvor programmierten konstanten Wert berechnet wird.

Durch die US 9 376 582 B1 ist ein Verfahren zum Drucken mit wasserbasierten Tintenstrahltinten auf einem wasserundurchlässigen Substrat mit niedriger Oberflächenenergie bekannt. Dieses Verfahren umfasst: a) Modifizieren von Oberflächeneigenschaften des Substrats, um die Oberflächenenergie zu erhöhen; b) Beschichten der modifizierten Oberfläche des Substrats mit einer ersten Schicht, die eine farblose Verbindungsschichtzusammensetzung auf Wasserbasis umfasst; c) Beschichten der ersten Schicht mit einer zweiten Schicht, die eine farblose und transparente tintenaufnehmende Zusammensetzung auf Wasserbasis enthält, die enthält: i) ein wasserlösliches mehrwertiges Metallsalz; und ii) ein hydrophiles Bindemittelpolymer; d) Abscheiden einer oder mehrerer Tintenzusammensetzungen auf Wasserbasis, die ein anionisch stabilisiertes Pigmentfarbmittel enthalten, direkt auf der Oberfläche der zweiten Schicht, wobei die eine oder mehreren Tintenzusammensetzungen auf Wasserbasis in einem vorbestimmten Muster mit einem Tintenstrahlabscheidungssystem als Reaktion auf elektrische Signale abgeschieden werden; und e) Trocknen der ersten und zweiten aufgetragenen Schicht und der abgeschiedenen Tinten, um das Wasser im Wesentlichen zu entfernen.

Durch die DE 10 2008 041 426 A1 ist ein Verfahren zur Verwendung in einer Druckmaschine mit mindestens einem Farbwerk bekannt, wobei mindestens eine Einstellung des betreffenden Farbwerks in einem laufenden eine Oberfläche eines Bedruckstoffs bedruckenden Druckprozess der Druckmaschine anhand mindestens eines in diesem Druckprozess in der Druckmaschine erfassten Messwertes von einer Regeleinrichtung änderbar ist. Die Regeleinrichtung prüft den erfassten Messwert vor einer Veränderung der Einstellung des betreffenden Farbwerks auf Plausibilität, wobei die Plausibilitätsprüfung anhand einer Prüfung eines Remissionsverhaltens der Oberfläche des unbedruckten Bedruckstoffs und/oder einer Prüfung einer Relation einer an einer Messstelle ermittelten primären Farbdichte zu mindestens einer an derselben Messstelle gleichzeitig ermittelten sekundären Farbdichte und/oder einer Prüfung einer in einer Farbzone des betreffenden Farbwerks ermittelten Farbdichte auf ihre Relation zu in mindestens einer benachbarten Farbzone desselben Farbwerks ermittelten Farbdichte erfolgt.

Durch die WO 2005/092613 A2 ist eine vorzugsweise im Mehrfarbendruck druckende Druckmaschine mit mindestens einem eine Dosiereinrichtung aufweisenden Farbwerk bekannt, wobei die Dosiereinrichtung des Farbwerks von einer Regeleinrichtung geregelt ist, wobei die Regeleinrichtung mit einer vorzugsweise optischen Erfassungseinrichtung verbunden ist, wobei die Erfassungseinrichtung mit einem auf eine Oberfläche eines in der Druckmaschine bedruckten Bedruckstoffes gerichteten Sensor die Qualität des Druckes erfasst.

Durch die EP 1 084 843 A1 ist eine Vorrichtung zum densitometrischen Ausmessen von Druckprodukten bekannt, wobei mit vorgegebenen Sollwerten verrechnete Messergebnisse eines Densitometer-Messkopfes zu Stellbefehlen für eine Farbführung einer Druckmaschine verwendet werden, wobei durch eine dem Densitometer nachgeschaltete und eine Recheneinheit umfassende Auswerteeinheit ein Vergleich der Farbdichtewerte eines Messfeldes mit den benachbarten Messfeldern der gleichen Farbe und Messfeldart (Vollton bzw. Rasterton) vorgenommen wird.

Durch die DE 10 2004 003 612 A1 ist ein Verfahren zur Auswertung eines Bildes von einem vorbestimmten Ausschnitt eines Druckerzeugnisses bekannt, wobei in einer Inline-Farbdichtemessung erfasste Farbintensitätswerte zur Regelung einer Farbzufuhr in einem Farbwerk einer Druckmaschine verwendet werden, wobei eine Korrektur einer in einem Weißfeld ermittelten Weißreferenz für die Auswertung der in anderen Messfeldern gemessenen Farbintensitätswerte herangezogen wird.

Durch die DE 10 2014 011 151 A1 ist ein Verfahren zur Farbregelung in druckenden Maschinen mit einem Rechner durch Erfassen von Farbflächen auf einer zu bedruckenden Oberfläche mit einem Farbmessgerät bekannt, wobei die zu bedruckende Oberfläche ein Bedruckstoff ist, wobei der Bedruckstoff mit Deckweiß beschichtet ist, wobei das Farbmessgerät mehrere Farbmesswerte von Deckweiß erfasst und wobei der Rechner die erfassten Farbmesswerte des Deckweiß miteinander oder gegen einen Referenzfarbwert des Deckweiß vergleicht und die bei dem Vergleich ermittelten Abweichungen im Rechner abspeichert, wobei der mit Deckweiß beschichtete Bedruckstoff mit Farbmessfeldern überdruckt wird, wobei die überdruckten Farbmessfelder durch das Farbmessgerät erfasst werden und wobei der Rechner zur Regelung der Färbung bei dem Vergleich der Farbmesswerte der mit Deckweiß unterlegten Farbmessfelder mit den Sollfarbwerten der Druckvorlage den Einfluss der abgespeicherten ermittelten Abweichungen berücksichtigt.

In einem von einer Druckmaschine ausgeführten Druckprozess ist die optische Wirkung einer Druckfarbe, die auf eine zuvor auf einen Bedruckstoff aufgetragene Deckfarbe aufgetragen wird, von der Schichtdicke dieser Deckfarbe abhängig. Diese Abhängigkeit in der optischen Wirkung hat Auswirkungen auf eine in der Druckmaschine während des Druckprozesses ausgeführte Farbregelung der Druckfarbe.

Der Erfindung liegt die Aufgabe zugrunde, ein Verfahren zur Farbregelung in einer Druckmaschine zu schaffen, welches bei einer Farbregelung einer Druckfarbe die Abhängigkeit ihrer optischen Wirkung von der Schichtdicke einer zuvor auf den Bedruckstoff aufgetragenen Deckfarbe berücksichtigt.

Die Aufgabe wird erfindungsgemäß durch die Merkmale des Anspruches 1 gelöst. Die abhängigen Ansprüche betreffen vorteilhafte Ausgestaltungen und/oder Weiterbildungen der gefundenen Lösung.

Die mit der Erfindung erzielbaren Vorteile bestehen insbesondere darin, dass das vorgeschlagene Verfahren bei der in der Druckmaschine während des Druckprozesses ausgeführten Farbregelung einer Druckfarbe die Abhängigkeit ihrer optischen Wirkung von der Schichtdicke einer zuvor auf den Bedruckstoff aufgetragenen Deckfarbe berücksichtigt.

Ein Ausführungsbeispiel der Erfindung ist in den Zeichnungen dargestellt und wird im Folgenden näher beschrieben.

Es zeigen:
- Fig. 1: einen Schichtaufbau von einer auf eine Deckfarbe aufgetragenen Druckfarbe;
- Fig. 2: eine schematische Darstellung der Farbregelung.

Fig. 1 zeigt beispielhaft stark vergrößert in einer Schnittdarstellung einen Schichtaufbau von einer auf eine Deckfarbe 02 aufgetragenen Druckfarbe 03, wobei die Deckfarbe 02 auf einem Bedruckstoff 01 aufgetragen ist. In der Realität betragen zumindest die auf den Bedruckstoff 01 aufgetragenen Farbschichten von Deckfarbe 02 und Druckfarbe 03 i. d. R. jeweils weniger als 0,1 mm, wobei die Schichtdicken der verschiedenen Farben unterschiedlich dick ausgebildet sein können und im Druckprozess Schwankungen unterworfen sind. Als Bedruckstoff 01 wird ein bogenförmiger Bedruckstoff 01 oder ein bahnförmiger Bedruckstoff 01 jeweils aus einem beliebigen Werkstoff z. B. aus Papier oder aus einem Kunststoff oder aus Metall verwendet. Der bahnförmige Bedruckstoff 01 ist insbesondere als eine Folie ausgebildet. Der Bedruckstoff 01 kann auch transparent ausgebildet sein. Als Deckfarbe 02 wird vorzugsweise ein Deckweiß oder eine andere deckende, d. h. den Untergrund, insbesondere den Bedruckstoff 01 satt abdeckende opake Farbe z. B. in einem der Farbtöne Gold oder Silber verwendet. Vorzugsweise werden Deckfarben 02 ohne optische Aufheller verwendet. Als Druckfarbe 03 wird vorzugsweise eine Prozessfarbe in einem der Farbtöne Cyan oder Magenta oder Yellow oder Schwarz verwendet. Diese Prozessfarben sind i. d. R. jeweils als eine lasierende Druckfarbe 03 ausgebildet, d. h. als eine im Gegensatz zu einer Deckfarbe 02 eine lichtdurchlässige Farbschicht ausbildende Druckfarbe 03, wobei der jeweilige Farbton der aufgetragenen Farbschicht erst durch eine für auftreffendes Licht durchscheinende, farbfilterähnliche Wirkung erzeugt wird. Als Druckfarbe 03 kann auch z. B. eine Pantonefarbe oder eine andere lasierende Sonderfarbe, d. h. eine Druckfarbe 03 mit einem von den Prozessfarben abweichenden Farbton verwendet werden.

Tageslichtfarben oder Leuchtfarben oder fluoreszierende Farben oder Glimmerfarben oder Glanzlacke oder Mattlacke oder strukturierte Farben werden bei dem hier beschriebenen Verfahren als Druckfarben 03 nicht verwendet. Die mindestens eine Deckfarbe 02 kann in einem selben Druckvorgang zusammen mit der mindestens einen Druckfarbe 03 in einer mehrere Druckwerke z. B. in einer Reihenbauweise aufweisenden Druckmaschine oder aber in der betreffenden Druckmaschine in einem die mindestens eine Druckfarbe 03 auftragenden Druckvorgang vorangegangenen Druckdurchgang oder sogar in einer von der die mindestens eine Druckfarbe 03 auftragenden Druckmaschine verschiedenen Druckmaschine auf den betreffenden Bedruckstoff 01 aufgetragen werden.

In dem vorgeschlagenen Verfahren zur Farbregelung in einer Druckmaschine werden in einem laufenden Druckprozess auf den Bedruckstoff 01 in einem ersten Druckwerk eine opake Deckfarbe 02 und anschließend in einem zweiten Druckwerk auf die opake Deckfarbe 02 eine lasierende Druckfarbe 03 gedruckt. Dabei wird eine Deckfarbe 02 verwendet, die heller als die zu bedruckende Oberfläche des Bedruckstoffes 01 und heller als die auf diese Deckfarbe 02 aufzutragende Druckfarbe 03 ist. Es kann vorgesehen sein, dass z. B. in derselben Druckmaschine durch ihre Druckwerke oder bei einer Verwendung von unterschiedlichen Druckmaschinen durch die betreffenden Druckwerke auf den betreffenden Bedruckstoff 01 mindestens zwei und bis zu vier Deckfarben 02 und/oder mindestens zwei und bis zu zehn Druckfarben 03 aufgetragen werden, wobei jedes dieser Druckwerke jeweils eine einzige der Deckfarben 02 und/oder jeweils eine einzige der Druckfarben 03 auf den Bedruckstoff 01 aufträgt. Vorzugsweise werden nach einem Offsetdruckverfahren druckende Druckwerke verwendet. Die die mindestens eine lasierende Druckfarbe 03 auf die Oberfläche des Bedruckstoffes 01 auftragende Druckmaschine weist eine Steuereinheit auf, wobei als Steuereinheit insbesondere ein eine Bedieneinheit und eine Anzeigeeinrichtung aufweisender Leitstand dieser Druckmaschine verwendet wird. Die Farbregelung der Druckfarbe 03, gegebenenfalls auch die Farbregelung der Deckfarbe 02 erfolgen jeweils in Verbindung mit einer z. B. von der Steuereinheit ausgeführten Steuerung von jeweils mindestens einer Zonenöffnung in einem zum Druckwerk der betreffenden Druckfarbe 03 gehörenden Farbwerk respektive in einem zum Druckwerk der betreffenden Deckfarbe 02 gehörenden Farbwerk. Die Messung und Regelung von Druckfarben 03 auf Deckfarben 02 erfolgt vorzugsweise inline und online.

Für die von einem der Druckwerke auf den Bedruckstoff 01 gedruckte Deckfarbe 02 wird vorzugsweise inline, d. h. in der betreffenden Druckmaschine von einer ersten Erfassungseinrichtung mindestens ein Ist-Wert für die optische Dichte dieser Deckfarbe 02 ermittelt. Die Erfassung der optischen Dichte der Deckfarbe 02 kann bedarfsweise oder periodisch oder kontinuierlich erfolgen. Es kann von der ersten Erfassungseinrichtung z. B. auch eine Sequenz von Ist-Werten für die optische Dichte dieser Deckfarbe 02 erfasst werden, wobei aus dieser Menge von Ist-Werten von der Steuereinheit z. B. ein Mittelwert errechnet wird und die Farbregelung unter Verwendung dieses Mittelwertes ausgeführt wird. Die in der betreffenden Druckmaschine angeordnete erste Erfassungseinrichtung ist z. B. als ein Densitometer ausgebildet oder ist zumindest geeignet, eine densitometrische Messung auszuführen. Ein Definitionsbereich des Wertes für die optische Dichte der auf den Bedruckstoff 01 aufgetragenen Deckfarbe 02, z. B. von Deckweiß, liegt vorzugsweise im Bereich von Null bis 3, wobei eine mögliche Anzahl von Stellen hinter einem dem Nennwert folgenden Komma i. d. R. bei zwei liegt. Ein typischer Normalwert ist z. B. 2,00, wobei ein Maximum z. B. 2,50 (sehr weiß) und ein Minimum z. B. 0,00 beträgt. Je höher der Nennwert für die optische Dichte der Deckfarbe 02 ist, desto heller bzw. weißer wirkt sie insbesondere im Verhältnis zur Oberfläche des zu bedruckenden Bedruckstoffes 01.

Eine im weiteren Verlauf des Druckprozesses auf den betreffenden Bedruckstoff 01 aufzutragende Schichtdicke der Deckfarbe 02 wird an dem betreffenden Druckwerk von einer den mindestens einen Ist-Wert für die optische Dichte dieser Deckfarbe 02 erfassenden Steuereinheit in Abhängigkeit von einem zuvor ermittelten Wert für die optische Dichte der Oberfläche des unbedruckten Bedruckstoffes 01 derart eingestellt, dass der mindestens eine von der ersten Erfassungseinrichtung erfasste Ist-Wert für die optische Dichte dieser Deckfarbe 02 unter Berücksichtigung eines für diese Deckfarbe 02 in der Steuereinheit festgelegten Toleranzbereiches einem an dieser Steuereinheit für diese Deckfarbe 02 eingestellten Soll-Wert entspricht.

Für die auf die zuvor gedruckte Deckfarbe 02 gedruckte Druckfarbe 03 wird vorzugsweise inline, d. h. in der betreffenden Druckmaschine von einer zweiten Erfassungseinrichtung mindestens ein Ist-Wert für die optische Dichte dieser Druckfarbe 03 ermittelt. Die Erfassung der optischen Dichte der Druckfarbe 03 kann bedarfsweise oder periodisch oder kontinuierlich erfolgen. Es kann von der zweiten Erfassungseinrichtung z. B. auch eine Sequenz von Ist-Werten für die optische Dichte dieser Druckfarbe 03 erfasst werden, wobei aus dieser Menge von Ist-Werten von der Steuereinheit z. B. ein Mittelwert errechnet wird und die Farbregelung unter Verwendung dieses Mittelwertes ausgeführt wird. Die in der betreffenden Druckmaschine angeordnete zweite Erfassungseinrichtung ist z. B. als ein Densitometer ausgebildet oder ist zumindest geeignet, eine densitometrische Messung auszuführen. Ein Definitionsbereich des Wertes für die optische Dichte der auf die Deckfarbe 02 aufgetragenen Druckfarbe 03 liegt vorzugsweise im Bereich von Null bis 3, wobei eine mögliche Anzahl von Stellen hinter einem dem Nennwert folgenden Komma i. d. R. bei zwei liegt. Ein typischer Normalwert ist z. B. 1,50, wobei ein Maximum z. B. 2,50 (sehr dunkel) und ein Minimum z. B. 0,00 beträgt. Je höher der Nennwert für die optische Dichte der Druckfarbe 03 ist, desto dunkler bzw. farbintensiver wirkt sie im Verhältnis zu der zuvor aufgetragenen Deckfarbe 02.

Eine im weiteren Verlauf des Druckprozesses auf die Deckfarbe 02 aufzutragende Schichtdicke dieser Druckfarbe 03 wird an dem diese Druckfarbe 03 druckenden Druckwerk von der auch den mindestens einen Ist-Wert für die optische Dichte dieser Druckfarbe 03 erfassenden Steuereinheit in Abhängigkeit von der auf den Bedruckstoff 01 zuvor aufgetragenen Schichtdicke der Deckfarbe 02 oder in Abhängigkeit vom Ist-Wert für die optische Dichte der Deckfarbe 02 derart eingestellt, dass der mindestens eine von der zweiten Erfassungseinrichtung erfasste Ist-Wert für die optische Dichte dieser Druckfarbe 03 unter Berücksichtigung eines für diese Druckfarbe 03 in der Steuereinheit festgelegten Toleranzbereiches einem an der Steuereinheit für diese Druckfarbe 03 eingestellten Soll-Wert entspricht.

Die Abhängigkeit der auf die Deckfarbe 02 aufzutragenden Schichtdicke der Druckfarbe 03 von der auf den Bedruckstoff 01 zuvor aufgetragenen Schichtdicke der Deckfarbe 02 oder die Abhängigkeit der auf die Deckfarbe 02 aufzutragenden Schichtdicke der Druckfarbe 03 vom Ist-Wert für die optische Dichte der Deckfarbe 02 besteht jeweils insbesondere in einem zuvor in der Steuereinheit festgelegten Verhältnis des Soll-Wertes für die aufzutragende Schichtdicke der Druckfarbe 03 zum Ist-Wert der Schichtdicke der Deckfarbe 02 oder in einem festgelegten Verhältnis des Soll-Wertes für die optische Dichte der Druckfarbe 03 zum Ist-Wert der optischen Dichte der zuvor aufgetragenen Deckfarbe 02. Diese Festlegung kann z. B. darin bestehen, dass die von der Steuereinheit während eines laufenden Druckprozesses in der betreffenden Druckmaschine ausgeführte Farbregelung darauf ausgerichtet ist, den Ist-Wert der optischen Dichte der Deckfarbe 02 unter Berücksichtigung eines für diese Deckfarbe 02 in der Steuereinheit zuvor festgelegten zulässigen Toleranzbereiches bei 2,00 und den Ist-Wert der optischen Dichte der Druckfarbe 03 unter Berücksichtigung eines für diese Druckfarbe 03 in der Steuereinheit zuvor festgelegten zulässigen Toleranzbereiches bei 1,50 zu halten, so dass der Ist-Wert der optischen Dichte der Druckfarbe 03 trotz im Druckprozess unvermeidbarer zulässiger Schwankungen in den jeweils auf den Bedruckstoff 01 aufgetragenen Farbschichtdicken und damit auch in den erfassten Ist-Werten der optischen Dichten stets z. B. 75% vom Ist-Wert der optischen Dichte der Deckfarbe 02 beträgt. Eine solche Festlegung führt dazu, dass bei einer während eines laufenden Druckprozesses in der betreffenden Druckmaschine ausgeführten Farbregelung der Druckfarbe 03 die Abhängigkeit ihrer optischen Wirkung von der Schichtdicke der zuvor auf den Bedruckstoff 01 aufgetragenen Deckfarbe 02 berücksichtigt wird.

Der in der Steuereinheit für den Soll-Wert der optischen Dichte der jeweiligen Deckfarbe 02 oder der jeweiligen Druckfarbe 03 festgelegte Toleranzbereich wird vorzugsweise jeweils druckwerksbezogen und auftragsübergreifend festgelegt. Der Steuereinheit werden auftragsbezogen Lab-Werte, aber keine optischen Dichten zur Verfügung gestellt. Die auftragsbezogen Lab-Werte rechnet die Steuereinheit in Werte für optische Dichten um.

Dieses Verfahren wird an der Steuereinheit z. B. dadurch aktiviert, dass der in einem anstehenden Druckprozess zu bedruckende Bedruckstoff 01 aus einer in der Steuereinheit gespeicherten Menge von Bedruckstoffen 01 ausgewählt wird. Wenn als betreffende Druckmaschine eine Druckmaschine mit einer Wendeeinrichtung für den Bedruckstoff 01 verwendet wird, wird dieses Verfahren an der Steuereinheit z. B. dadurch aktiviert, dass für die beiden Seiten des in dem anstehenden Druckprozess zu bedruckenden Bedruckstoffes 01 der betreffende Bedruckstoff 01 jeweils einzeln aus einer in der Steuereinheit gespeicherten Menge von Bedruckstoffen 01 ausgewählt wird.

Die Farbregelung der jeweiligen Deckfarbe 02 oder der jeweiligen Druckfarbe 03 kann jeweils z. B. unter Verwendung eines auf den Bedruckstoff 01 aufgedruckten Farbmessstreifens erfolgen.

Fig. 2 zeigt stark vereinfacht in einer schematischen Darstellung eine Farbregelung z. B. in einer mehrere Druckwerke aufweisenden Druckmaschine, z. B. in einer einen Bedruckstoff 01 in Form einer Materialbahn bedruckenden Druckmaschine, d. h. einer Rollendruckmaschine. Auf den Bedruckstoff 01 wird in seiner Transportrichtung T durch diese Druckmaschine in einem ersten Druckwerk 06 mit einer opaken Deckfarbe 02 und danach in einem zweiten Druckwerk 07 mit einer lasierenden Druckfarbe 03 bedruckt. Die Druckwerke 06; 07 sind z. B. jeweils als ein Offsetdruckwerk ausgebildet. In Transportrichtung T des Bedruckstoffes 01 sind nach dem ersten Druckwerk 06 eine erste Erfassungseinrichtung 08 z. B. in Form eines ersten Inline-Densitometers und nach dem zweiten Druckwerk 07 eine zweite Erfassungseinrichtung 09 z. B. in Form eines zweiten Inline-Densitometers angeordnet. Die erste Erfassungseinrichtung 08 sendet den mindestens einen von ihr erfassten Wert für eine optische Dichte der auf den Bedruckstoff 01 aufgetragenen Deckfarbe 02 an eine Steuereinheit 11. Ebenso sendet die zweite Erfassungseinrichtung 09 den mindestens einen von ihr erfassten Wert für eine optische Dichte der auf den Bedruckstoff 01 aufgetragenen Druckfarbe 03 an die Steuereinheit 11. Die Steuereinheit 11 ist mit einer Bedieneinheit 12 und einer Anzeigeeinrichtung 13 ausgestattet. Der Steuereinheit 11 werden auch auftragsbezogene Lab-Werte zur Verfügung gestellt, die die Steuereinheit in Werte für optische Dichten umrechnet. Die Steuereinheit 11 ist vorzugsweise ein Leitstand dieser Druckmaschine. Die Steuereinheit 11 steuert das erste Druckwerk 06 und das zweite Druckwerk 07 derart an, dass dabei das zuvor beschriebene Verfahren zur Farbregelung in einer Druckmaschine ausgeführt wird. Wenngleich auch zwischen den meisten Komponenten des Farbregelungssystems ein bidirektionaler Datenaustausch möglich ist, so deuten die Richtungspfeile in der Fig. 2 die zur Ausführung der Farbregelung primär erforderliche Signalrichtung an.

### Bezugszeichenliste

- 01: Bedruckstoff
- 02: Deckfarbe
- 03: Druckfarbe
- 04: -
- 05: -
- 06: erstes Druckwerk
- 07: zweites Druckwerk
- 08: erste Erfassungseinrichtung
- 09: zweite Erfassungseinrichtung
- 10: -
- 11: Steuereinheit
- 12: Bedieneinheit
- 13: Anzeigeeinrichtung

- T: Transportrichtung

## Patentansprüche

1. Verfahren zur Farbregelung in einer Druckmaschine, wobei in einem laufenden Druckprozess auf einen Bedruckstoff (01) in einem ersten Druckwerk (06) eine opake Deckfarbe (02) und anschließend in einem zweiten Druckwerk (07) auf die Deckfarbe (02) eine lasierende Druckfarbe (03) gedruckt werden,
a. wobei für die auf den Bedruckstoff (01) gedruckte Deckfarbe (02) von einer als ein Densitometer ausgebildeten ersten Erfassungseinrichtung (08) mindestens ein Ist-Wert für die optische Dichte dieser Deckfarbe (02) ermittelt wird,
b. wobei eine auf den Bedruckstoff (01) aufzutragende Schichtdicke dieser Deckfarbe (02) an dem betreffenden Druckwerk (06) von einer den mindestens einen Ist-Wert für die optische Dichte dieser Deckfarbe (02) erfassenden Steuereinheit (11) in Abhängigkeit von einem zuvor ermittelten Wert für die optische Dichte der Oberfläche des unbedruckten Bedruckstoffes (01) derart eingestellt wird, dass der mindestens eine von der ersten Erfassungseinrichtung (08) erfasste Ist-Wert für die optische Dichte dieser Deckfarbe (02) unter Berücksichtigung eines für diese Deckfarbe (02) in der Steuereinheit (11) festgelegten Toleranzbereiches einem an dieser Steuereinheit (11) für diese Deckfarbe (02) eingestellten Soll-Wert entspricht,
c. wobei für die auf die zuvor gedruckte Deckfarbe (02) gedruckte Druckfarbe (03) von einer als ein Densitometer ausgebildeten zweiten Erfassungseinrichtung (09) mindestens ein Ist-Wert für die optische Dichte dieser Druckfarbe (03) ermittelt wird,
d. wobei eine auf die Deckfarbe (02) aufzutragende Schichtdicke dieser Druckfarbe (03) an dem diese Druckfarbe (03) druckenden Druckwerk (07) von der auch den mindestens einen Ist-Wert für die optische Dichte dieser Druckfarbe (03) erfassenden Steuereinheit (11) in Abhängigkeit von der auf den Bedruckstoff (01) zuvor aufgetragenen Schichtdicke der Deckfarbe (02) oder in Abhängigkeit vom Ist-Wert für die optische Dichte dieser Deckfarbe (02) derart eingestellt wird, dass der mindestens eine von der zweiten Erfassungseinrichtung (09) erfasste Ist-Wert für die optische Dichte dieser Druckfarbe (03) unter Berücksichtigung eines für diese Druckfarbe (03) in der Steuereinheit (11) festgelegten Toleranzbereiches einem an der Steuereinheit (11) für diese Druckfarbe (03) eingestellten Soll-Wert entspricht.

2. Verfahren nach Anspruch 1, **dadurch gekennzeichnet, dass** die Abhängigkeit der auf die Deckfarbe (02) aufzutragenden Schichtdicke der Druckfarbe (03) von der auf den Bedruckstoff (01) zuvor aufgetragenen Schichtdicke der Deckfarbe (02) oder die Abhängigkeit der auf die Deckfarbe (02) aufzutragenden Schichtdicke der Druckfarbe (03) vom Ist-Wert für die optische Dichte der Deckfarbe (02) jeweils in einem festgelegten Verhältnis des Soll-Wertes für die aufzutragende Schichtdicke der Druckfarbe (02) zum Ist-Wert der Schichtdicke der Deckfarbe (02) oder in einem festgelegten Verhältnis des Soll-Wertes für die optische Dichte der Druckfarbe (03) zum Ist-Wert der optischen Dichte der zuvor aufgetragenen Deckfarbe (02) besteht.

3. Verfahren nach Anspruch 1 oder 2, **dadurch gekennzeichnet, dass** als Deckfarbe (02) ein Deckweiß oder eine deckende Farbe in einem der Farbtöne Gold oder Silber verwendet wird und dass als Druckfarbe (03) eine Prozessfarbe in einem der Farbtöne Cyan oder Magenta oder Yellow oder Schwarz oder dass als Druckfarbe (03) eine Pantonefarbe oder eine andere lasierende Sonderfarbe verwendet wird.

4. Verfahren nach Anspruch 1 oder 2 oder 3, **dadurch gekennzeichnet, dass** durch verschiedene Druckwerke (06; 07) auf den Bedruckstoff (01) mindestens zwei und bis zu vier Deckfarben (02) und/oder mindestens zwei und bis zu zehn Druckfarben (03) aufgetragen werden, wobei jedes dieser Druckwerke (06; 07) jeweils eine einzige der Deckfarben (02) auf den Bedruckstoff (01) und/oder jeweils eine einzige der Druckfarben (03) auf eine der Deckfarben (02) aufträgt.

5. Verfahren nach Anspruch 1 oder 2 oder 3 oder 4, **dadurch gekennzeichnet, dass** eine Deckfarbe (02) verwendet wird, die heller als die zu bedruckende Oberfläche des Bedruckstoffes (01) und heller als die auf diese Deckfarbe (02) aufzutragende Druckfarbe (03) ist.

6. Verfahren nach Anspruch 1 oder 2 oder 3 oder 4 oder 5, **dadurch gekennzeichnet, dass** die Farbregelung der Deckfarbe (02) und die Farbregelung der Druckfarbe (03) jeweils in Verbindung mit einer von der Steuereinheit (11) ausgeführten Steuerung von jeweils mindestens einer Zonenöffnung in einem zum Druckwerk (06) der Deckfarbe (02) gehörenden Farbwerk respektive in einem zum Druckwerk (07) der Druckfarbe (03) gehörenden Farbwerk erfolgen.

7. Verfahren nach Anspruch 1 oder 2 oder 3 oder 4 oder 5 oder 6, **dadurch gekennzeichnet, dass** nach einem Offsetdruckverfahren druckende Druckwerke (06; 07) verwendet werden.

8. Verfahren nach Anspruch 1 oder 2 oder 3 oder 4 oder 5 oder 6 oder 7, **dadurch gekennzeichnet, dass** ein bogenförmiger Bedruckstoff (01) oder ein bahnförmiger Bedruckstoff (01) verwendet wird und/oder dass ein Bedruckstoff (01) aus Papier oder aus einem Kunststoff oder aus Metall verwendet wird.

9. Verfahren nach Anspruch 1 oder 2 oder 3 oder 4 oder 5 oder 6 oder 7 oder 8, **dadurch gekennzeichnet, dass** als Steuereinheit (11) ein eine Bedieneinheit (12) und eine Anzeigeeinrichtung (13) aufweisender Leitstand verwendet wird.

10. Verfahren nach Anspruch 1 oder 2 oder 3 oder 4 oder 5 oder 6 oder 7 oder 8 oder 9, **dadurch gekennzeichnet, dass** dieses Verfahren an der Steuereinheit (11) dadurch aktiviert wird, dass der in einem anstehenden Druckprozess zu bedruckende Bedruckstoff (01) aus einer in der Steuereinheit (11) gespeicherten Menge von Bedruckstoffen (01) ausgewählt wird.

11. Verfahren nach Anspruch 1 oder 2 oder 3 oder 4 oder 5 oder 6 oder 7 oder 8 oder 9 oder 10, **dadurch gekennzeichnet, dass** als Druckmaschine eine Druckmaschine mit einer Wendeeinrichtung für den Bedruckstoff (01) verwendet wird, wobei dieses Verfahren an der Steuereinheit (11) dadurch aktiviert wird, dass für die beiden Seiten des in dem anstehenden Druckprozess zu bedruckenden Bedruckstoffes (01) der betreffende Bedruckstoff (01) jeweils einzeln aus einer in der Steuereinheit (11) gespeicherten Menge von Bedruckstoffen (01) ausgewählt wird.

12. Verfahren nach Anspruch 1 oder 2 oder 3 oder 4 oder 5 oder 6 oder 7 oder 8 oder 9 oder 10 oder 11, **dadurch gekennzeichnet, dass** der in der Steuereinheit (11) für den Soll-Wert der optischen Dichte der jeweiligen Deckfarbe (02) oder der jeweiligen Druckfarbe (03) festgelegte Toleranzbereich jeweils druckwerksbezogen und auftragsübergreifend festgelegt wird.

13. Verfahren nach Anspruch 1 oder 2 oder 3 oder 4 oder 5 oder 6 oder 7 oder 8 oder 9 oder 10 oder 11 oder 12, **dadurch gekennzeichnet, dass** die mindestens eine Deckfarbe (02) in einem selben Druckvorgang zusammen mit der mindestens einen Druckfarbe (03) in einer mehrere Druckwerke (06; 07) aufweisenden Druckmaschine aufgetragen wird oder dass die mindestens eine Deckfarbe (02) in der betreffenden Druckmaschine in einem die mindestens eine Druckfarbe (03) auftragenden Druckvorgang vorangegangenen Druckdurchgang aufgetragen wird oder dass die mindestens eine Deckfarbe (02) in einer von der die mindestens eine Druckfarbe (03) auftragenden Druckmaschine verschiedenen Druckmaschine auf den betreffenden Bedruckstoff (01) aufgetragen wird.

## Claims

1. Method for ink control in a printing press, comprising, during an ongoing printing process, an opaque ink (02) being printed onto a print substrate (01) in a first printing unit (06), and subsequently a transparent printing ink (03) being printed onto the opaque ink (02) in a second printing unit (07),
a. at least one actual value of the optical density of the opaque ink (02) being ascertained by a first detection device (08), configured as a densitometer, for the opaque ink (02) printed onto the print substrate (01);
b. a film thickness of the opaque ink (02) to be applied onto the print substrate (01) being set at the relevant printing unit (06) by a control unit (11) detecting the at least one actual value of the optical density of the opaque ink (02), as a function of a previously ascertained value of the optical density of the surface of the unprinted print substrate (01), in such a way that the at least one actual value of the optical density of the opaque ink (02) detected by the first detection device (08) corresponds to a target value set at the control unit (11) for the opaque ink (02), taking a tolerance range defined in the control unit (11) for the opaque ink (02) into consideration;
c. at least one actual value of the optical density of the printing ink (03) being ascertained by a second detection device (09), configured as a densitometer, for the printing ink (03) printed onto the previously printed opaque ink (02); and
d. a film thickness of the printing ink (03) to be applied onto the opaque ink (02) being set at the printing unit (07) printing the printing ink (03) by the control unit (11) which also detects the at least one actual value of the optical density of the printing ink (03), as a function of the film thickness of the opaque ink (02) previously applied onto the print substrate (01) or as a function of the actual value of the optical density of the opaque ink (02), in such a way that the at least one actual value of the optical density of the printing ink (03) detected by the second detection device (09) corresponds to a target value set at the control unit (11) for the printing ink (03), taking a tolerance range defined in the control unit (11) for the printing ink (03) into consideration.

2. Method according to claim 1, **characterized in that** the dependence of the film thickness of the printing ink (03) to be applied onto the opaque ink (02) on the film thickness of the opaque ink (02) previously applied onto the print substrate (01), or the dependence of the film thickness of the printing ink (03) to be applied onto the opaque ink (02) on the actual value of the optical density of the opaque ink (02), in each case consists of a defined relationship between the target value of the film thickness of the printing ink (02) to be applied and the actual value of the film thickness of the opaque ink (02), or of a defined relationship between the target value of the optical density of the printing ink (03) and the actual value of the optical density of the previously applied opaque ink (02) .

3. Method according to claim 1 or 2, **characterized in that** opaque white or a non-transparent ink in one of the color shades encompassing gold or silver is used as the opaque ink (02), and that a process ink in one of the color shades encompassing cyan or magenta or yellow or black is used as the printing ink (03) or that a Pantone ink or another transparent specialty ink is used as the printing ink (03).

4. Method according to claim 1 or 2 or 3, **characterized in that** at least two, and up to four, opaque inks (02) and/or at least two, and up to ten, printing inks (03) are applied onto the print substrate (01) by different printing units (06; 07), each of these printing units (06; 07) in each case applying a single one of the opaque inks (02) onto the print substrate (01) and/or in each case applying a single one of the printing inks (03) onto one of the opaque inks (02).

5. Method according to claim 1 or 2 or 3 or 4, **characterized in that** an opaque ink (02) is used that is lighter than the surface of the print substrate (01) to be printed, and lighter than the printing ink (03) to be applied onto the opaque ink (02).

6. Method according to claim 1 or 2 or 3 or 4 or 5, **characterized in that** the ink control of the opaque ink (02) and the ink control of the printing ink (03) are in each case carried out in conjunction with a control, carried out by the control unit (11), of at least one zone opening in an inking unit associated with the printing unit (06) of the opaque ink (02), or in an inking unit associated with the printing unit (07) of the printing ink (03).

7. Method according to claim 1 or 2 or 3 or 4 or 5 or 6, **characterized in that** printing units (06; 07) that print according to an offset printing method are used.

8. Method according to claim 1 or 2 or 3 or 4 or 5 or 6 or 7, **characterized in that** a sheet-format print substrate (01) or a web-format print substrate (01) is used and/or that a print substrate (01) made of paper or a plastic material or metal is used.

9. Method according to claim 1 or 2 or 3 or 4 or 5 or 6 or 7 or 8, **characterized in that** a control console comprising an operating unit (12) and a display device (13) is used as the control unit (11).

10. Method according to claim 1 or 2 or 3 or 4 or 5 or 6 or 7 or 8 or 9, **characterized in that** the method is activated at the control unit (11) by selecting the print substrate (01) to be printed during an upcoming printing process from a set of print substrates (01) stored in the control unit (11).

11. Method according to claim 1 or 2 or 3 or 4 or 5 or 6 or 7 or 8 or 9 or 10, **characterized in that** a printing press comprising a turning device for the print substrate (01) is used as the printing press, the method being activated at the control unit (11) by selecting the relevant print substrate (01) in each case individually from a set of print substrates (01) that are stored in the control unit (11) for the two sides of the print substrate (01) to be printed in the upcoming printing process.

12. Method according to claim 1 or 2 or 3 or 4 or 5 or 6 or 7 or 8 or 9 or 10 or 11, **characterized in that** the tolerance range defined in the control unit (11) for the target value of the optical density of the respective opaque ink (02) or the respective printing ink (03) is in each case defined based on the printing unit and across print jobs.

13. Method according to claim 1 or 2 or 3 or 4 or 5 or 6 or 7 or 8 or 9 or 10 or 11 or 12, **characterized in that** the at least one opaque ink (02) is applied in the same printing operation together with the at least one printing ink (03) in a printing press comprising a plurality of printing units (06; 07), or that the at least one opaque ink (02) is applied in the relevant printing press in a printing pass preceding the printing operation applying the at least one printing ink (03), or that the at least one opaque ink (02) is applied onto the print substrate (01) in a printing press that differs from the printing press applying the at least one printing ink (03).

## Revendications

1. Procédé de réglage de couleur dans une machine d'impression, dans lequel dans un processus d'impression continu une couleur couvrante (02) opaque est imprimée sur un support d'impression (01) dans un premier groupe d'impression (06) puis une couleur d'impression (03) glaçante est imprimée sur la couleur couvrante (02) dans un second groupe d'impression (07),
a. dans lequel, pour la couleur couvrante (02) imprimée sur le support d'impression (01), au moins une valeur réelle pour l'épaisseur optique de cette couleur couvrante (02) est établie par un premier équipement de détection (08) conçu en tant que densitomètre,
b. dans lequel une épaisseur de couche, de cette couleur couvrante (02), à appliquer sur le support d'impression (01) est réglée au niveau du groupe d'impression (06) concerné par une unité de commande (11) détectant la au moins une valeur réelle pour l'épaisseur optique de cette couleur couvrante (02) en dépendant d'une valeur établie au préalable pour l'épaisseur optique de la surface du support d'impression (01) non imprimé, de sorte que la au moins une valeur réelle détectée par le premier équipement de détection (08) pour l'épaisseur optique de cette couleur couvrante (02) corresponde à une valeur de consigne réglée pour cette couleur couvrante (02) au niveau de cette unité de commande (11) en tenant compte d'une plage de tolérance fixée dans l'unité de commande (11) pour cette couleur couvrante (02),
c. dans lequel, pour la couleur d'impression (03) imprimée sur la couleur couvrante (02) imprimée au préalable, au moins une valeur réelle pour l'épaisseur optique de cette couleur d'impression (03) est établie par un second équipement de détection (09) conçu en tant que densitomètre,
d. dans lequel une épaisseur de couche, de cette couleur d'impression (03), à appliquer sur la couleur couvrante (02) est réglée au niveau du groupe d'impression (07) imprimant cette couleur d'impression (03) par l'unité de commande (11) détectant également la au moins une valeur réelle pour l'épaisseur optique de cette couleur d'impression (03) en dépendant de la couleur couvrante (02) appliquée au préalable sur le support d'impression (01) ou en dépendant de la valeur réelle pour l'épaisseur optique de cette couleur couvrante (02), de sorte que la au moins une valeur réelle détectée par le second équipement de détection (09) pour l'épaisseur optique de cette couleur d'impression (03) corresponde à une valeur de consigne réglée pour cette couleur d'impression (03) au niveau de l'unité de commande (11) en tenant compte d'une plage de tolérance fixée pour cette couleur d'impression (03) dans l'unité de commande (11).

2. Procédé selon la revendication 1, **caractérisé en ce que** la dépendance de l'épaisseur de couche, de la couleur d'impression (03), à appliquer sur la couleur couvrante (02) à l'égard de l'épaisseur de couche, de la couleur couvrante (02), appliquée au préalable sur le support d'impression (01) ou la dépendance de l'épaisseur de couche, de la couleur d'impression (03), à appliquer sur la couleur couvrante (02) à l'égard de la valeur réelle pour l'épaisseur optique de la couleur couvrante (02) consiste respectivement en un rapport fixé de la valeur de consigne pour l'épaisseur de couche, de la couleur couvrante (02), à appliquer par rapport à la valeur réelle de l'épaisseur de couche de la couleur couvrante (02), ou en un rapport fixé de la valeur de consigne pour l'épaisseur optique de la couleur d'impression (03) par rapport à la valeur réelle de l'épaisseur optique de la couleur couvrante (02) appliquée au préalable.

3. Procédé selon la revendication 1 ou 2, **caractérisé en ce qu'**un blanc couvrant ou une couleur couvrante dans l'une des nuances or ou argent est utilisé(e) en tant que couleur couvrante (02), et **en ce qu'**une couleur de processus dans l'une des nuances cyan ou magenta ou jaune ou noir est utilisée en tant que couleur d'impression (03) ou **en ce qu'**une couleur Pantone ou une autre couleur spéciale glaçante est utilisée en tant que couleur d'impression (03).

4. Procédé selon la revendication 1 ou 2 ou 3, **caractérisé en ce qu'**au moins deux et jusqu'à quatre couleurs couvrantes (02) et/ou au moins deux et jusqu'à onze couleurs d'impression (03) sont appliquées sur le support d'impression (01) via différents groupes d'impression (06; 07), dans lequel chacun de ces groupes d'impression (06; 07) applique respectivement sur le support d'impression (01) une couleur couvrante unique parmi les couleurs couvrantes (02) et/ou respectivement sur l'une des couleurs couvrantes (02) une couleur d'impression unique parmi les couleurs d'impression (03).

5. Procédé selon la revendication 1 ou 2 ou 3 ou 4, **caractérisé en ce qu'**est utilisée une couleur couvrante (02) qui est plus claire que la surface à imprimer du support d'impression (01) et plus claire que la couleur d'impression (03) à appliquer sur cette couleur couvrante (02).

6. Procédé selon la revendication 1 ou 2 ou 3 ou 4 ou 5, **caractérisé en ce que** le réglage de couleur de la couleur couvrante (02) et le réglage de couleur de la couleur d'impression (03) s'effectuent respectivement en lien avec une commande exécutée par l'unité de commande (11) depuis respectivement au moins une ouverture de zone dans une fabrique de couleurs appartenant au groupe d'impression (06) de la couleur couvrante (02) respectivement dans une fabrique de couleurs appartenant au groupe d'impression (07) de la couleur d'impression (03).

7. Procédé selon la revendication 1 ou 2 ou 3 ou 4 ou 5 ou 6, **caractérisé en ce que** sont utilisés des groupes d'impression (06; 07) imprimant selon un procédé d'impression offset.

8. Procédé selon la revendication 1 ou 2 ou 3 ou 4 ou 5 ou 6 ou 7, **caractérisé en ce qu'**est utilisé un support d'impression (01) en forme d'arc ou un support d'impression (01) en forme de bande et/ou **en ce qu'**est utilisé un support d'impression (01) en papier ou dans une matière plastique ou en métal.

9. Procédé selon la revendication 1 ou 2 ou 3 ou 4 ou 5 ou 6 ou 7 ou 8, **caractérisé en ce qu'**un poste de commande présentant une unité opérationnelle (12) et un équipement d'affichage (13) est utilisé en tant qu'unité de commande (11).

10. Procédé selon la revendication 1 ou 2 ou 3 ou 4 ou 5 ou 6 ou 7 ou 8 ou 9, **caractérisé en ce que** ce procédé est activé au niveau de l'unité de commande (11) **en ce que** le support d'impression (01) à imprimer dans un processus d'impression à venir est sélectionné parmi une quantité de supports d'impression (01) stockée dans l'unité de commande (11).

11. Procédé selon la revendication 1 ou 2 ou 3 ou 4 ou 5 ou 6 ou 7 ou 8 ou 9 ou 10, **caractérisé en ce qu'**une machine d'impression avec un équipement de retournement pour le support d'impression (01) est utilisée en tant que machine d'impression, dans lequel ce procédé est activé au niveau de l'unité de commande (11) **en ce que**, pour les deux côtés du support d'impression (01) à imprimer dans le processus d'impression à venir, le support d'impression (01) concerné est respectivement sélectionné individuellement parmi une quantité de supports d'impression (01) stockée dans l'unité de commande (11).

12. Procédé selon la revendication 1 ou 2 ou 3 ou 4 ou 5 ou 6 ou 7 ou 8 ou 9 ou 10 ou 11, **caractérisé en ce que** la plage de tolérance fixée dans l'unité de commande (11) pour la valeur de consigne de l'épaisseur optique de la couleur couvrante (02) respective ou de la couleur d'impression (03) respective est respectivement fixée en fonction des groupes d'impression et en fonction des commandes.

13. Procédé selon la revendication 1 ou 2 ou 3 ou 4 ou 5 ou 6 ou 7 ou 8 ou 9 ou 10 ou 11 ou 12, **caractérisé en ce que** la au moins une couleur couvrante (02) est appliquée dans une machine d'impression présentant plusieurs groupes d'impression (06; 07) dans un même processus d'impression ensemble avec la au moins une couleur d'impression (03), ou **en ce que** la au moins une couleur couvrante (02) dans la machine d'impression concernée est appliquée dans un passage d'impression précédant le processus d'impression appliquant la au moins une couleur d'impression (03) ou **en ce que** la au moins une couleur couvrante (02) est appliquée sur le support d'impression (01) concerné dans une machine d'impression différente de la machine d'impression appliquant la au moins une couleur d'impression (03).
